# EUROPÄISCHE PATENTSCHRIFT

(11) **EP 0 709 187 B1**
(45) Veröffentlichungstag und Bekanntmachung des Hinweises auf die Patenterteilung: **15.07.1998**
(21) Anmeldenummer: 95116084.5
(22) Anmeldetag: 12.10.1995
(51) Int. Cl.: B41F 27/12, B41F 33/00

(54) **Aufhängung für ein an einem Zylinder einer Druckmaschine an- und abstellbares Andrückelement**
Support for a press element which can be pressed into and retracted from a cylinder of a printing machine
Support pour un élément de pression pouvant être séparé de et pressé contre un cylindre d'une machine d'impression

(30) Priorität: 29.10.1994 DE 4438754
(43) Veröffentlichungstag der Anmeldung: 01.05.1996
(73) Patentinhaber: MAN Roland Druckmaschinen AG, 63075 Offenbach (DE)
(72) Erfinder: Schild, Helmut, D-61449 Steinbach/Taunus (DE); Seib, Berthold, D-63110 Rodgau (DE)
(74) Vertreter: Marek, Joachim, Dipl.-Ing.

(56) Entgegenhaltungen:
- EP-A- 0 472 021
- EP-A- 0 549 085
- DE-A- 4 214 207
- DE-A- 4 218 602
- US-A- 4 231 292

## Beschreibung

Die Erfindung betrifft ein einem Zylinder einer Druckmaschine zugeordnetes Andrückelement mit einer Aufhängung gemäß dem Oberbegriff von Anspruch 1.

Aus der DE 4 218 602 A1 ist eine Vorrichtung für den Plattenwechsel bekannt, welche als Andrückrolle ausgebildet ist und zum Aufziehen einer neuen Druckplatte an diese angestellt wird. Zum An- und Abstellen dieser Andrückrolle wirkt auf beiden Enden dieser Rolle je ein Stellelement mit einer dazu in Reihe geschalteten Feder. Das Federelement ist aus Gründen des Personenschutzes vorgesehen, insbesondere um Verletzungen zu vermeiden, wenn bei sich drehendem Plattenzylinder und abgestellter Andrückrolle eine Hand in den Spalt zwischen Andrückrolle und Plattenzylinder gerät. Durch die Reihenschaltung des Stellelementes und der Feder ist es aber nicht möglich, die Andrückrolle mit beliebig großen Kräften an den Plattenzylinder anzustellen, da die Federkonstante entsprechend dem Vermeiden von Verletzungen ausgelegt sein muß. Ferner ist der Lagerung der Andrückrolle noch ein Schaltelement zugeordnet, welche eine Ausweichbewegung der Andrückrolle im abgestellten Zustand erfaßt und daraufhin ein Maschinenstopp auslöst.

Nachteilig bei dieser bekannten Vorrichtung ist, daß das hier als Andrückrolle ausgebildete Andrückelement nicht mit beliebig hohen Kräften an den Zylinder anstellbar ist. Gerade beim Aufziehen von neuen Druckplatten auf den Plattenzylinder einer Druckmaschine ist dies aber wünschenswert, um insbesondere ein Hohlliegen der Druckplatte am Druckanfang zu vermeiden.

Aus der DE 4 214 207 C1 ist ferner ein als Andrückrolle und Abkantleiste in Kombination ausgebildetes Andrückelement bekannt, welches über ein zugeordnetes Stellmittel an den Plattenzylinder an- und von diesem abstellbar ist. Da bei dieser bekannten Vorrichtung kein Federelement vorgesehen ist, vermag weder die Andrückrolle noch die dieser zugeordnete Abkantleiste im vom Plattenzylinder abgestellten Zustand eine Ausweichbewegung vom Plattenzylinder weg auszuführen. Zwar läßt sich die Andrückrolle sowie die Abkantleiste mit beliebig hohen Kräften an den Plattenzylinder anstellen, der zusätzliche Verschutzungsaufwand zur Vermeidung von Verletzungen ist hier aber als nachteilig anzusehen.

Aufgabe der vorliegenden Erfindung ist es daher, eine Aufhängung gemäß dem Oberbegriff von Anspruch 1 derartig auszubilden, so daß die oben dargestellten Nachteile vermieden werden können.

Gelöst wird diese Aufgabe durch die kennzeichnenden Merkmale von Anspruch 1. Weiterbildungen der Erfindung ergeben sich aus den Unteransprüchen.

Des weiteren erfolgt die Erläuterung von Ausführungsbeispielen mit der Erfindung anhand der Zeichnung.

Es zeigen:
- Fig. 1 bis 3: die prinzipielle Aufhängung gemäß Erfindung anhand einer an den Plattenzylinder einer Bogenoffsetdruckmaschine an- und abstellbaren Andrückrolle,
- Fig. 4 bis 6: eine konstruktive Ausbildung der Erfindung,
- Fig. 7 bis 9: eine weitere erfindungsgemäße Ausbildung, und
- Fig. 10: die Anordnung von Feder und Stellmittel gemäß den Ausbildungen nach Fig. 7 bis 9.

Die Figuren 1 bis 3 zeigen jeweils einen Plattenzylinder einer Druckmaschine mit einer dazu achsparallel angeordneten Andrückrolle 2. Die Andrückrolle 2 dient in an sich bekannter Weise dem Aufziehen einer nicht dargestellten Druckplatte auf den Plattenzylinder 1 und ist dazu an diesen an- und von diesem abstellbar gelagert.

An beiden Enden ist die Andrückrolle 2 jeweils an den schwenkbaren Enden eines zweiarmigen Hebels 3 gelagert, wobei dieser zweiarmige Hebel 3 an einem gestellfesten Gelenk 11 gelagert ist. An dem zweiten Ende des doppelarmigen Hebels 3 ist das Ende einer Buchse 4 angelenkt, welche an ihrem unteren Ende eine mittige Öffnung 4.1 aufweist. Durch diese Öffnung 4.1 greift die Kolbenstange 6 eines als Arbeitszylinders 7 (Pneumatikzylinder) ausgebildeten Stellmittels. Das durch die Öffnung 4.1 in den Innenraum der Buchse 4 ragende Ende der Kolbenstange 6 ist zu einem Kopf 5 aufgeweitet, wobei der Kopf 5 einen größeren Außendurchmesser hat als die Öffnung 4.1. Der Schaft der Kolbenstange 6 ist innerhalb der Öffnung 4.1 nach Art einer Geradführung beweglich.

Das als Arbeitszylinder 7 ausgebildete Stellmittel ist an seinem unteren Ende über ein Gelenk 10 gestellfest abgestützt. Zwischen dem oberen Ende des Arbeitszylinders 7 und dem unteren Ende der Buchse 4 ist koaxial zur Kolbenstange 6 eine Feder 8 angeordnet, welche den Boden der Buchse 4 (Öffnung 4.1) gegen die Unterseite des Kopfes 5 drückt. Durch die gestellfest abgestützte Feder 8 wird somit die Andrückrolle 2 in einer vom Plattenzylinder 1 abgestellten Grundstellung gehalten (Fig. 1).

Verbleibt das als Arbeitszylinder 7 ausgebildete Stellelement in seiner Grundstellung, bei welcher die Andrückrolle 2 vom Plattenzylinder 1 abgestellt ist, so kann die Andrückrolle 2 federnd vom Plattenzylinder 1 weggeschwenkt werden, wobei die Feder 8 komprimiert wird und der Kopf 5 der Kolbenstange 6 vom Boden der Buchse 4 abhebt. Der Kopf 5 der Kolbenstange 6 taucht somit weiter in den Innenraum der Buchse 4 ein. Diese vom Plattenzylinder 1 weggeschwenkte Position der Andrückrolle 2 ist in Fig. 2 dargestellt. Das Abschwenken der Andrückrolle 2 vom Plattenzylinder 1 wird über den Hebel 3 auf einen Schalthebel 22 übertragen, der mit einem Schalter 23 zusammenwirkt, woraufhin Maschinenstopp ausgelöst wird. Am Schaft der Kolbenstange 6 ist unterhalb des Kopfes 5 von diesem beabstandet ein Anschlag in Form einer Muffe 9 angebracht. Wird nun das als Arbeitszylinder 7 ausgebildete Stellelement betätigt, so wird zunächst ein Leerhub überwunden, bis die Muffe 9 an die Unterseite der Buchse 4 anschlägt, woraufhin dann die Buchse 4 durch die weiter ausfahrende Kolbenstange 6 mitgenommen und dadurch die Andrückrolle 2 an den Plattenzylinder 1 angestellt wird. Die Feder 8 entspannt sich hierbei. Die an dem Plattenzylinder 1 angestellte Andrückrolle 2 ist in Fig. 3 dargestellt.

Die Figuren 4 bis 6 zeigen noch einmal detailliert die Anlenkung des als Arbeitszylinder 7 ausgebildeten Stellmittels an den Hebel 3. Die Stellung der Kolbenstange 6 des Arbeitszylinders 7 in Fig. 4 entspricht dabei der Stellung der Andrückrolle 2 in Fig. 1. Der Arbeitszylinder 7 ist an seiner Unterseite durch ein Gelenk 10 an einer Gestellwand 13 angelenkt. Die Andrückrolle 2 wird dabei an beiden Gestellwänden durch jeweils ein Stellmittel an dem Plattenzylinder 1 angestellt.

Gemäß den Figuren 4 bis 6 ist das Gelenk 11 des Hebels 3 durch einen in der Gestellwand 13 eingelassenen Bolzen gebildet. Die Buchse 4 mit der Öffnung 4.1 ist dabei in einen Gelenkbolzen 12 des Hebels 3 eingelassen. Der Kopf 5, der sich im Inneren der Buchse 4 befindet, ist mit seinem Gewindeschaft in ein Gewinde der den Anschlag bildenden Muffe eingedreht, welche ihrerseits mit einem entsprechenden Gewinde auf das Ende der Kolbenstange 6 aufgeschraubt ist. Die Feder 8 stützt sich einerseits auf der Oberseite des Arbeitszylinders 7 ab (und somit gestellfest) und andererseits an der Unterseite der Buchse 4.

Fig. 5 gibt die federnde Abschwenkung der Andrückrolle 2 vom Plattenzylinder 1 wieder, wobei hier der Kopf 5 weiter in den Innenraum der Buchse 4 eintaucht und diese die Feder 8 entsprechend dem Schwenkweg des Hebels 3 zusammendrückt (Vergleiche hierzu Fig. 2).

In Fig. 6 ist die vollständig ausgefahrene Position der Kolbenstange 6 des Arbeitszylinders 7 dargestellt, bei der die den Anschlag bildende Muffe 9 gegen die Unterseite der Buchse 4 gedrückt ist, so daß nun der die Andrückrolle 2 (hier nicht dargestellt) tragende Hebel die Andrückrolle 2 an den Plattenzylinder 1 andrückt. Der Arbeitszylinder 7 bzw. die Kolbenstange 6 hat dabei, bevor die Muffe 9 an der Buchse 4 angeschlagen ist, zunächst einen Leerhub auszuführen, der im wesentlichen dem Abstand des Kopfes 5 zu der Oberkante der Muffe 9 entspricht. Nachdem die Oberkante der Muffe 9 in Anlage mit der Unterseite der Buchse 4 gekommen ist, erfolgt bei weiterem Ausfahren der Kolbenstange 6 das Verschwenken des Hebels 3, d.h. das Anstellen der Andrückrolle 2 (nicht dargestellt) an den Plattenzylinder 1 gemäß der Darstellung in Fig. 3.

Die Figuren 7 bis 10 zeigen eine andere Ausgestaltung der erfindungsgemäßen An- und Abstellvorrichtung für ein als Andrückrolle 2 ausgebildetes Andrückelement. Die Andrückrolle 2 ist hier mit ihren beiden Enden an je einem schwenkbaren Ende eines einarmigen Hebels 3 drehbar gelagert. Das Gelenk 11 des Hebels 3 ist dabei durch einen Gelenkbolzen 16 gebildet. Auf dem Schaft dieses Gelenkbolzens 16 ist neben dem Hebel 3 ein weiterer Hebel 18 schwenkbar gelagert, an dessem schwenkbaren Ende die Kolbenstange 6 eines Arbeitszylinders 7 angelenkt ist, der über ein Gelenk 10 gestellfest abgestützt ist.

Mit dem die Andrückrolle 2 tragenden Hebel 3 sind zwei klauenförmig ausgebildete Anschläge 20, 21 fest verbunden. Ferner ist am Hebel 18, der durch die Kolbenstange 6 des Arbeitszylinders 7 verschwenkbar ist, ein Mitnehmer 19 angebracht, der in den Wirkbereich der Anschläge 20, 21 des Hebels 3 eintaucht. An dem Anschlag 21 des Hebels 3 ist ferner noch ein Hebelarm 14 angeformt, der gelenkig mit dem Ende einer Stange 15 verbunden ist, welche unter der Vorspannung der Feder 8 steht, die sich ihrerseits über ein Stützlager 17 gestellfest abstützt.

In Fig. 7 befindet sich die Andrückrolle 2 im abgestellten Zustand bezüglich dem Plattenzylinder 1. Durch die Kraft der Feder 8, welche über die Stange 15 auf den Hebelarm 14 übertragen wird, wird die Fläche des Anschlages 21 gegen die zugehörige Fläche des Mitnehmers 19 gedrückt, welcher mit dem Hebel 18 verbunden ist. Die Kolbenstange 6 des Arbeitszylinders 7 befindet sich in der eingefahrenen Position, so daß durch den mit dem Hebel 18 verbundenen Mitnehmer 19 die Andrückrolle 2 über den Hebel 3 in einem definierten Abstand zur Oberfläche des Plattenzylinders 1 gehalten wird. Die Stellung der Andrückrolle 2 gemäß Fig. 7 entspricht dabei der abgestellten Position der Andrückrolle 2 in Fig. 1.

Bei eingefahrener Kolbenstange 6 kann durch die Beabstandung der Flächen der Anschläge 20 und 21 die Andrückrolle 2 entgegen der Kraft der Feder 8 um einen bestimmten Winkel vom Plattenzylinder 1 weggeschwenkt werden. Diese abgeschwenkte Position der Andrückrolle 2 ist in Fig. 8 dargestellt, wobei diese Stellung der Andrückrolle 2 der in Fig. 2 dargestellten Position entspricht. Auch hier sind nicht dargestellte Schaltmittel vorgesehen, welche bei einem derartigen Abschwenken der Andrückrolle 2 einen Maschinenstopp auslösen.

Fig. 9 zeigt die ausgefahrene Stellung der Kolbenstange 6 des Arbeitszylinders 7. Ober den Hebel 18 wurde der Mitnehmer 19 um einem den Hubweg der Kolbenstange 6 entsprechenden Winkel verschwenkt, so daß nun die Andrückrolle 2 durch das Anliegen des Mitnehmers 19 an der Fläche des Anschlages 20 an die Oberfläche des Plattenzylinders 1 angedrückt wird. Auch bei diesem Anstellvorgang der Andrückrolle 2 hat die Kolbenstange 6 des Arbeitszylinders 7 zunächst einen bestimmten Leerhub ausgeführt, der der Beabstandung der Flächen der Anschläge 20, 21 einerseits und der entsprechenden Größe des Mitnehmers 19 andererseits entspricht. Nachdem der Mitnehmer 19 in Kontakt mit dem Anschlag 20 kommt, erfolgt ein Verschwenken des Hebels 3 und somit das Anstellen der Andrückrolle 2 bei gleichzeitiger Entspannung der Feder 8.

Fig. 10 zeigt die parallele Anordnung des Arbeitszylinders 7 neben der Stange 15, über welche die Kraft der Feder 8 auf den Hebel 4 und somit den Hebel 3 übertragen wird, der die hier nicht dargestellte Andrückrolle 2 trägt. Die Hebel 18 und 3 sind um einen bestimmten Verschwenkweg - bedingt durch die Größe des Mitnehmers 19 sowie die Beabstandung der Anschläge 20 und 21 - unabhängig voneinander verschwenkbar auf einem gemeinsamen das Gelenk 11 bildenden Gelenkbolzen 16 gelagert, der mit seinem Ende an der Gestellwand 13 befestigt ist.

Die Feder 8 ist erfindungsgemäß in ihrer Charakteristik derartig ausgelegt, so daß die Gewichtskraft der Andrückrolle 2 oder des sonstwie ausgebildeten Andrückelementes in der vom Plattenzylinder 1 abgestellten Position gerade kompensiert wird. Somit ist gewährleistet, daß bereits geringste Kräfte ausreichen, die Andrückrolle 2 federnd vom Plattenzylinder 1 abzuschwenken. Dadurch entsteht eine maximale Reduzierung des Verletzungsrisikos für eine Bedienperson. Das Andrückelement kann auch als Waschvorrichtung ausgebildet bzw. innerhalb einer solchen angeordnet sein.

### Bezugszeichenliste

- 1: Plattenzylinder
- 2: Andrückrolle
- 3: Hebel
- 4: Buchse
- 4.1: Öffnung
- 5: Kopf
- 6: Kolbenstange
- 7: Arbeitszylinder
- 8: Feder
- 9: Muffe
- 10: Gelenk
- 11: Gelenk
- 12: Gelenkbolzen
- 13: Gestellwand
- 14: Hebelarm
- 15: Stange
- 16: Gelenkbolzen (Gelenk 11)
- 17: Stützlager
- 18: Hebel
- 19: Mitnehmer
- 20: Anschlag
- 21: Anschlag
- 22: Schalthebel
- 23: Schalter

## Patentansprüche

1. Ein einem Zylinder einer Druckmaschine zugeordnetes Andrückelement mit einer Aufhängung, welches insbesondere dem Wechseln einer Druckplatte bei einer Offsetdruckmaschine dient, wobei das Andrückelement (2) über ein Stellmittel (7) an die Oberfläche des Zylinders (1) an- und von diesem abstellbar ist und im vom Zylinder (1) abgestellten Zustand durch eine Feder (8) eine Ausweichbewegung ausführen kann,
**dadurch gekennzeichnet**,
daß das Andrückelement (2) entgegen der Kraft der gestellfest abgestützten Feder (8) gegenüber dem Zylinder (1) abschwenkbar gelagert ist, und daß das Stellmittel (7) zum Anstellen des Andrückelementes (2) an den Zylinder (1) unter Ausführung eines Leerhubes auf das Andrückelement (2) einwirkt.

2. Ein einem Zylinder einer Druckmaschine zugeordnetes Andrückelement mit einer Aufhängung nach Anspruch 1,
**dadurch gekennzeichnet**,
daß das Stellmittel als Arbeitszylinder (7) ausgebildet ist, dessen Kolbenstange (6) durch eine Öffnung (4.1) einer Buchse (4) hindurch geführt ist und am Ende einen aufgeweiteten Kopf aufweist, und daß an der Kolbenstange (6) als Anschlag eine Muffe (9) beabstandet von dem Kopf (5) angebracht ist.

3. Ein einem Zylinder einer Druckmaschine zugeordnetes Andrückelement mit einer Aufhängung nach Anspruch 2,
**dadurch gekennzeichnet,**
daß die Feder (8) koaxial zur Kolbenstange (6) des Arbeitszylinders (7) zwischen der Oberseite des gestellfest abgestützten Arbeitszylinders (7) und der Unterseite der Buchse (4) angeordnet ist.

4. Ein einem Zylinder einer Druckmaschine zugeordnetes Andrückelement mit einer Aufhängung nach Anspruch 1,
**dadurch gekennzeichnet**,
daß zwei Hebel (3, 18) um eine gemeinsame Achse schwenkbar, nebeneinanderliegend angeordnet sind, wobei ein Hebel (3) an dem Andrückelement (2) sowie der Feder (8) angelenkt ist und der zweite Hebel (18) mit dem Stellmittel (7) verbunden ist, und der Hebel (3) zwei Anschläge (20, 21) aufweist, mit denen ein Mitnehmer (19) des Hebels (18) zusammenwirkt.

5. Ein einem Zylinder einer Druckmaschine zugeordnetes Andrückelement mit einer Aufhängung nach einem der vorhergehenden Ansprüche,
**dadurch gekennzeichnet**,
daß das Andrückelement eine drehbar gelagerte Andrückrolle (2) ist, welche dem Wechseln von Druckplatten eines Plattenzylinders (1) bei Offsetdruckmaschinen dient.

6. Ein einem Zylinder einer Druckmaschine zugeordnetes Andrückelement mit einer Aufhängung nach einem der vorhergehenden Ansprüche,
**dadurch gekennzeichnet**,
daß das Andrückelement (2) dem Waschen der Oberfläche des Zylinders dient.

## Claims

1. A pressing-on element with a suspension arranged relative to a cylinder of a printing press, which serves in particular for changing a printing plate in an offset printing press, wherein the pressing-on element (2) can be set against and away from the surface of the cylinder (1) by means of an actuator (7) and can carry out a deflection movement in the condition set away from the cylinder (1) by means of a spring (8), characterised in that the pressing-on element (2) is swivellably mounted with respect to the cylinder (1) against the force of the spring (8) supported fixed with respect to the frame and that the actuator (7) acts to set on the pressing-on element (2) against the cylinder (1) while executing an idle stroke towards the pressing-on element (2).

2. A pressing-on element with a suspension arranged relative to a cylinder of a printing press according to Claim 1, characterised in that the actuator is constructed as a working cylinder (7), the piston rod (6) of which is guided through an opening (4.1) of a bush (4) and which has a broadened head at its end and that fitted on the piston rod (6) as a stop is a sleeve (9) distanced from the head (5).

3. A pressing-on element with a suspension arranged relative to a cylinder of a printing press according to Claim 2, characterised in that the spring (8) is arranged coaxially to the piston rod (6) of the working cylinder (7) between the upper side of the working cylinder (7) which is supported fixed with respect to the frame and the lower side of the bush (4).

4. A pressing-on element with a suspension arranged relative to a cylinder of a printing press according to Claim 1, characterised in that two levers (3, 18) are arranged lying adjacent one another and swivellably about a common axis, wherein one lever (3) is linked to the pressing-on element (2) as well as the spring (8) and the second lever (18) is connected with the actuator (7), and the lever (3) has two stops (20, 21) with which an entrainer (19) of the lever (18) cooperates.

5. A pressing-on element with a suspension arranged relative to a cylinder of a printing press according to one of the preceding Claims, characterised in that the pressing-on element is a rotatably mounted pressing-on roller (2) which serves for changing printing plates of a plate cylinder (1) in offset printing presses.

6. A pressing-on element with a suspension arranged relative to a cylinder of a printing press according to one of the preceding Claims, characterised in that the pressing-on element (2) serves for washing the surface of the cylinder.

## Revendications

1. Elément de pressage, associé à un cylindre d'une machine d'impression, ayant une suspension, lequel sert en particulier à l'échange d'une plaque d'impression dans une machine d'impression offset, l'élément de pressage (2) pouvant être appliqué contre la surface du cylindre (1) et éloigné de celui-ci par l'intermédiaire d'un moyen de réglage (7), et pouvant effectuer un mouvement d'écartement, par un ressort (8), dans l'état éloigné du cylindre (1),
caractérisé en ce que l'élément de pressage (2) est monté en pouvant pivoter par rapport au cylindre (1) à l'encontre de la force du ressort (8) supporté de façon solidaire du bâti, et en ce que le moyen de réglage (7) agit sur l'élément de pressage (2) pour appliquer l'élément de pressage (2) contre le cylindre (1) en réalisant une course à vide.

2. Elément de pressage, associé à un cylindre d'une machine d'impression, ayant une suspension, selon la revendication 1,
caractérisé en ce que le moyen de réglage est réalisé comme cylindre de travail (7), dont la tige de piston (6) est guidé à travers une ouverture (4.1) d'une douille (4) et présente, à son extrémité, une tête élargie, et en ce qu'un manchon (9) est disposé, de façon écartée de la tête (5), sur la tige de piston (6) comme burée.

3. Elément de pressage, associé a un cylindre d'une machine d'impression, ayant une suspension, selon la revendication 2,
caractérisé en ce que le ressort (8) est agencé coaxialement à la tige de piston (6) du cylindre de travail (7) entre la face supérieure du cylindre de travail (7) supporté de façon solidaire du bâti et la face inférieure de la douille (4).

4. Elément de pressage, associé à un cylindre d'une machine d'impression, ayant une suspension, selon la revendication 1,
caractérisé en ce que deux leviers (3, 18) sont agencés, l'un à côté de l'autre, en pouvant pivoter autour d'un axe commun, un levier (3) étant articulé à l'élément de pressage (2) ainsi qu'au ressort (8) et le second lever (18) étant relié au moyen de réglage (7), et le lever (3) présentant deux butées (20, 21) avec lesquelles coopère un moyen d'entraînement (19) du levier (18).

5. Elément de pressage, associé a un cylindre d'une machine d'impression, ayant une suspension, selon une des revendications précédentes,
caractérisé en ce que l'élément de pressage est un rouleau de pressage (2) monté de façon rotative, lequel sert à l'échange de plaques d'impression d'un cylindre porte-plaque (1) dans des machines d'impression offset.

6. Elément de pressage, associé à un cylindre d'une machine d'impression, ayant une suspension, selon une des revendications précédentes,
caractérisé en ce que l'élément de pressage (2) sert au lavage de la surface du cylindre.
